# EUROPÄISCHE PATENTSCHRIFT

(11) **EP 1 124 207 B1**
(45) Veröffentlichungstag und Bekanntmachung des Hinweises auf die Patenterteilung: **26.04.2006**
(21) Anmeldenummer: 00102671.5
(22) Anmeldetag: 09.02.2000
(51) Int. Cl.: G07F 17/14

(54) **Schliesssystem**
Locking system
Système de verrouillage

(43) Veröffentlichungstag der Anmeldung: 16.08.2001
(73) Patentinhaber: Scheidt & Bachmann GmbH, D-41238 Mönchengladbach (DE)
(72) Erfinder: Miller, Norbert Dr., D-41063 Mönchengladbach (DE); Höffges, Peter, D-41179 Mönchengladbach (DE)
(74) Vertreter: Stenger, Watzke & Ring

(56) Entgegenhaltungen:
- EP-A- 0 917 117
- EP-A- 0 922 822
- DE-A- 19 528 250
- DE-U- 9 209 666

## Beschreibung

Die vorliegenden Erfindung betrifft ein Schließsystem umfassend ein an einer Tür oder dergleichen angeordnetes Schloß mit wenigstens einer Empfangseinheit sowie wenigstens ein mobiles, für die Kommunikation mit der Empfangseinheit des Schlosses ausgelegtes Element.

Derartige Schließsysteme sind im Stand der Technik an sich bekannt. Insbesondere in öffentlichen Badeanstalten und dergleichen sind derartige Systeme im Einsatz. So ist ein System bekannt, bei welchem ein Nutzer ein Transponderelement erhält und sich mit diesem durch verschiedene Bereiche der Anlage bewegt. Dort steht das Transponderelement in ständigem Signalverkehr mit Sende /Empfangseinheiten, so daß beim Verlassen des Gesamtbereiches durch die Zugangserfassungen entsprechende Rechnungsbeträge erfaßt werden können. Bei diesem System sind beispielsweise die Schrankschlösser mit herkömmlichen Schlüsseln versehen, und nur die Freigabe zur Entnahme der Schlüssel erfolgt durch das Einführen des Transponderelementes. Die Schlösser selbst sind mechanisch. Das Transponderelement hat Münzform und wird in eine entsprechende Aufnahmetasche des Schlüssels eingesetzt und mit diesem beispielsweise unverlierbar mittels eines Armbandes am Körper befestigt. Bei dieser Ausführungsform sind Schlüssel und Schloß fest zugeordnet, aber als Einheit durch das separate Transponderelement wählbar.

Bei einem anderen bekannten System ist ein entsprechendes Transponderelement vorgesehen, welches dem Nutzer bereits mit einem Halter und einem Befestigungselement zur Anordnung am Körper übergeben wird. Hier sind nachteiligerweise Transponderelement und Schrank einander zugeordnet.

Die vorbekannten Systeme sind in vielerlei Hinsicht noch verbesserungswürdig. In dem einen Fall des aus dem Stand der Technik bekannt System muß der Nutzer einen relativ großen Träger für das Schließelement mit Transponder und Schlüsselbart an einem Armband tragen. Bei dem anderen bekannten System erfolgt eine feste Zuordnung des Schließelementes zu einem Spind, so daß der Spind nicht frei wählbar ist und von dem Nutzer gesondert aufgesucht werden muß. Würde jedoch dieses System für frei wählbare Spinde eingesetzt, müßte sich die Nutzerperson den entsprechenden Spind bzw. dessen Nummer merken, da er in diesem Fall kein Aufdruck am Schließelement erfolgt ist. Während beim ersten System der münzförmige Transponder durch einen Automaten automatisch ausgegeben werden kann, ist beim zweiten System diese automatische Ausgabe schwierig.

Ein gattungsgemäßer Stand der Technik ist aus der DE 195 28 250 A1 bekann Diese offenbart ein Verfahren zur Freigabe eines Spindschlosses durch Einführen eines Freigabemediums in den Griff des Spindschlüssels. Durch das Einführen des Freigabemediums in den Griff des im Spindschloß steckenden Schlüssels erfolgt eine mechanische, elektrische oder gemischt mechanisch/elektrische Freigabe der Drehbewegung des Schlüssels im Schloß. Das Freigabemedium ist während der Benutzung des Spindes (Spind verschlossen) durch Wirkung eines Arretiermechanismusses fest im Schlüssel aufgenommen.

Ausgehend vom vorbekannten Stand der Technik liegt der vorliegenden Erfindung die **Aufgabe** zugrunde, ein Schließsystem der gattungsgemäßen Art dahingehend weiterzubilden, daß unter Verwendung eines automatisch ausgebbaren Schließelementes und freier Auswahl eines Schloßbereiches, beispielsweise eines Spindes, der Nutzer dennoch nur eine kleine Einheit mitführen muß, an welcher er jedoch den frei gewählten Schloßbereich, Spind oder dergleichen erkennen kann.

Die technischer Lösung dieser Aufgabe ergibt sie durch ein Saltießsystem mit dem Merkmalen des Patentanspruches 1. weitere vorteilhafte Merkmale sind in den Anspruchen 2 bis 19 gekennzeichnet.

Durch das erfindungsgemäße Schließsystem werden die Nachteile der dem Stand der Technik angehörenden Systeme behoben und das System für die Nutzung außerordentlich vorteilhaft ausgebildet.

Zunächst einmal befindet sich an einer Tür oder dergleichen, beispielsweise einer Spindtür, ein Schloß, welches ein Betätigungselement und wenigstens eine Empfangseinheit aufweist. Unabhängig davon wird ein Berechtigungselement, beispielsweise eine Sendeeinheit, von einem Automaten ausgebbar bereitgestellt. Im Bereich des Schlosses, d. h. irgendwo an der Schranktür oder dergleichen ist lösbar ein Trägerelement befestigt, welches mit dem Berechtigungselement verbindbar und vom Schloßbereich entnehmbar ist. Der Nutzer kann somit an einem Automaten ein Berechtigungselement automatisch empfangen und sich damit zu einem beliebig auswählbaren Spind oder dergleichen bewegen. Dort führt der Nutzer das Berechtigungselement in das Trägerelement ein, wobei einerseits Berechtigungselement und Trägerelement gemäß einem vorteilhaften Vorschlag der Erfindung miteinander verriegelt werden, andererseits das Trägerelement aus dem Schloßbereich ausgelöst und somit entnehmbar wird. Das Trägerelement hat in vorteilhafter Weise ein Befestigungselement für die unverlierbare Aufbewahrung durch den Nutzer, also beispielsweise ein Armband, eine Sicherheitsnadel oder dergleichen. Vorteilhafterweise kann auf dem Trägerelement nun die Schranknummer gut sichtbar aufgedruckt sein, so daß die Bedienperson sich diesen Bereich nicht merken muß. Andererseits führt die Bedienperson das Trägerelement und das Berechtigungselement mit sich, so daß das Berechtigungselement für die automatische Bewegungserfassung im Gesamtbereich genutzt werden kann, um eine entsprechende Kostenermittlung durchführen zu können.

In vorteilhafter Weise umfaßt das Schloß eine Sende-/Empfangseinheit und das Berechtigungselement umfaßt einen Transponder. Weiterhin ist in vorteilhafter Weise vorgesehen, daß eine für das Schloß vorgesehene Stromquelle kurz vor Betätigung des Schlosses aktiviert wird, beispielsweise durch Einschieben des Transponders ins Trägerelement, und im Anschluß an die Betätigung das Schloß automatisch deaktiviert wird. Dadurch wird die Standzeit erheblich erhöht und das System insgesamt unanfällig.

Mit dem erfindungsgemäße Schließsystem erschließen sich eine Menge völlig neuartiger Möglichkeiten. Ein Problem bei transpondergesteuerten Schlössern ist die Positionierung von Transponder relativ zum Schloß bzw. zu dessen Antenne. Beim erfindungsgemäßen System kann das Trägerelement von vornherein so angeordnet sein, daß beim Einsetzen des Transponders dieser optimal zu den Antennen positioniert ist. Es ist auch denkbar, im Zuordnungselement selbst Antennenanteile einzusetzen. Die Verriegelung von Berechtigungselement mit dem Trägerelement kann beispielsweise durch ein Kugelschloß erfolgen, d. h., durch einen beispielsweise elektromagnetisch bewegbaren Stift können Kugeln zur Verriegelung bzw. Entriegelung eines Einsatzbereiches verschoben werden.

Durch das erfindungsgemäße System lassen sich auch die Schrankoberflächen optimal gestalten. So kann beispielsweise nur ein Schlitz zum Einsetzen des Berechtigungselementes vorgesehen sein und ein zweiter Schlitz zum Herausschieben des Trägerelementes. Nach dem Einwerfen des Berechtigungselementes wird dieses im Schrankinneren optimal zur Antenne positioniert, gelesen bzw. beschrieben und in ein Trägerelement eingesetzt und verriegelt, welches anschließend durch eine Öffnung ausgeschoben wird. Bei Rückkehr durch den Nutzer schiebt dieser das Trägerelement wieder in den Schlitz zurück, wo der Transponder entnommen, gelesen bzw. beschrieben und wieder ausgegeben wird. Die Gesamtoberfläche ist damit manipulationssicher gestaltbar.

Das Trägerelement kann gemäß einem vorteilhaften Vorschlag der Erfindung seinerseits einen Transponder tragen. In diesem Fall ist es erfindungsgemäß nicht erforderlich, das Berechtigungselement mit dem Trägerelement zu verbinden, sondern es genügt, das Berechtigungselement, beispielsweise die Transpondercoin, im Spindbereich zu belassen, beispielsweise in einen Schlitz einzulegen oder dergleichen, und das Trägerelement mitzuführen. Zwischen dem Transponder in dem Berechtigungselement und dem Transponder im Trägerelement kann ein Datenabgleich durchgeführt werden. Der Transponder im Trägerelement übernimmt keine Entriegelungsfunktionen oder dergleichen in bezug auf das Schloß.

Mit der Erfindung wird ein denkbar einfach und wirtschaftlich aufgebautes Schließsystem bereitgestellt, welches dem Nutzer eine Vielzahl von Vorteilen bietet, die aus dem Stand der Technik bekannte Systeme nicht aufweisen können.

In vorteilhafter Weise weist das Schließsystem ein Sperrelement auf, welches die Betätigung des Schlosses verhindert, es sei denn, daß durch die Kommunikation der schloßseitigen Sende-/Empfangseinheit mit dem Berechtigungselement die Schließberechtigung festgestellt wird. In diesem Fall wird das Sperrelement in eine Freigabeposition bewegt, so daß das Schloß zum Verschließen bzw. zum Öffnen entriegelt ist. Die Bewegung des Sperrelementes kann beispielsweise elektromechanisch erfolgen. Die hierfür benötigte Energie kann von einem Akkumulatorsystem stammen, wobei die Stromzufuhr erst bei Einführen eines Berechtigungselementes ermöglicht wird. Auf diese Weise kann Energiesparen ein elektromechanische Sperre verwendet werden, um das ansonsten mechanisch betätigbare Schloß freizugeben.

Durch die Verwendung des Sperrelementes wird ein Verschließen des Schlosses mittels dem Betätigungselement erst nach der Berechtigungsprüfung ermöglicht. Ist die Berechtigungsprüfung erfolgt und das Schloß entriegelt, kann es verschlossen werden. Die Entnahme des Trägerelementes wiederum ist in vorteilhafter Weise erst nach einem Verschließen des Schlosses möglich. Zum Öffnen wiederum ist mit der Erfindung vorgesehen, daß ein Öffnen des Schlosses nur mit dem Berechtigungselement und nur nach dessen Prüfung möglich ist, welches zum Verschließen verwendet wurde. Diese Überprüfung beruht darauf, daß bei der ersten kombinierten Verwendung von Berechtigungselement und Schloß das Berechtigungselement mit einer schloßspezifischen Kennung beschrieben wird, die dann überprüft wird. Bei Anwendung in Freizeitanlagen werden beispielsweise Spindschlösser bestätigt und darauf bezogene Kennungen in dem Berechtigungselement hinterlegt. Bei Wiederbetätigung des Schlosses zum Öffnen wird dann diese Kennung überprüft und das Berechtigungselement als geeignet verwendet oder abgelehnt.

In besonders vorteilhafter Weise wird mit der Erfindung vorgeschlagen, daß das Trägerelement und das Betätigungselement als integrierte Baugruppe ausgeführt sind, also ein Element beide Funktionen übernimmt. Auf diese Weise kann das Schloß auch mechanisch nicht mehr manipuliert werden, da mit dem Trägerelement zugleich auf das Betätigungselement aus dem Schloßbereich entnommen werden.

In vorteilhafter Weise wird mit der Erfindung vorgeschlagen, daß neben den Daten für die Berechtigungsprüfung auch zu weiteren Zwecken nutzbare Daten zwischen dem Berechtigungselement und der schloßseitigen Sende-/Empfangseinheit ausgetauscht werden. Hierbei kann es sich beispielsweise um Zeitinformationen handeln oder auch um für Abrechnungen erforderliche Informationen, um auf diese Weise eine Zeitkontrolle, eine Kostenkontrolle und/oder dergleichen automatisieren oder zumindest unterstützen zu können.

Weitere Vorteile und Merkmale der Erfindung ergeben sich aus der folgenden Beschreibung anhand der Figuren. Dabei zeigen:
- Fig. 1: eine Frontansicht einer schematischen Darstellung einer Spindtür;
- Fig. 2: eine Ansicht eines Ausführungsbeispieles für ein Trägerelement;
- Fig. 3: eine Ansicht des Elements gemäß Fig. 2 von der Seite;
- Fig. 4: eine schematisierte Schnittansicht durch ein Schloß und
- Fig. 5 a-d: Draufsichten auf ein Betätigungselement in verschiedenen Zuständen.

Fig. 1 zeigt eine Frontansicht einer schematisch dargestellten Spindtür 1, beispielsweise einer Freizeitanlage oder dergleichen, in welcher ein Schloßbereich 2 gezeigt ist. Im gezeigten Ausführungsbeispiel umfaßt der Schloßbereich ein im wesentlichen zylindrisches Betätigungselement 11, in welches ein Trägerelement 3 einsetzbar ist.

Die Fign. 2 und 3 zeigen in zwei verschiedenen Ansichten und Zuständen ein Ausführungsbeispiel für ein Trägerelement 3, bestehend aus einem Gehäuse 4 mit einem innen liegenden Hohlraum 7, welcher durch einen Schlitz 19 zugänglich ist. Beidseitig des Gehäuses 4 sind Armbänder 5, 6 angeordnet, so daß das Gehäuse 4 an einem Arm befestigt werden kann, wie dies beispielsweise in Schwimmbädern zweckmäßig ist. Durch den Schlitz 19 kann in den Hohlraum 7 ein im gezeigten Ausführungsbeispiel münzförmig dargestelltes Transponderelement 8 eingeschoben werden, welches gegen die Kraft von Rasten oder Sperren 9 im Inneren gehalten wird. Zum Trennen von Gehäuse 4 und Transponderelement 8 ist letztere im Bereich der Ausnehmungen 10 ergreifbar und aus dem Gehäuse 4 herausziehbar.

Fig. 4 zeigt eine schematische teilgeschnittene Darstellung des Schloßbereiches 2, wobei das Betätigungselement 11 an einer Vorderseite einer Spindtür 1 mit einem an der Rückseite der Spindtür 1 befindlichen Schloß 12 über eine Welle 13 verbunden ist. Das Betätigungselement 11 ist zylindrisch, tonnenförmig ausgebildet und im oberen Bereich mit einer Frontabdeckung 15 abgedeckt, die im gezeigten Ausführungsbeispiel durch eine umgebördelte freie Kante 16 fixiert ist. Zwei Schlitze 18 sind für die Durchführung von Armbändern 5, 6 eines Trägerelementes frei bis in die freie Oberkante ausgeführt.

Im inneren Aufnahmebereich 14 des Betätigungselements 11 ist eine Antenne 17 angeordnet, um die berührungslose Kommunikation mit dem Transponderelement 8 im Gehäuse 4 auszuführen. Nicht gezeigt sind entsprechende elektrische Verbindungen, Steuereinheiten, Speicher und dergleichen zur Durchführung der elektronischen Funktionen.

Fig. 5 zeigt eine Frontansicht des Betätigungselements 11 in vier verschiedenen Zuständen.

Gemäß Fig. 5a befindet sich das Betätigungselement 11 in einer Position, in welcher das Schloß verschlossen ist. Die Schlitze 18 sind bis zur freien Oberkante hin offen und die relative Verdrehposition von Frontplatte 15 zu Betätigungselement 11 ist derart, daß die Schlitze 18 auch in den Innenraum 14 offen sind. Eine Antenne 17 liegt im wesentlichen parallel zu einer die Schlitze 18 verbindenden Linie.

Gemäß Fig. 5b ist ein Trägerelement in das Betätigungselement 11 eingesetzt, indem das Gehäuse 4 in den Aufnahmebereich 14 eingesetzt ist, derart, daß die Armbänder 5, 6 die Schlitze 18 durchragen. In das Gehäuse 4 ist eine Transpondermünze 8 eingesetzt, die somit parallel zur Antenne 17 positioniert ist. Es erfolgt nun ein Auslesen des Transponders 8 über die Antenne 17, um eine Schließberechtigung zu prüfen. Im positiven Fall wird eine Sperre verschoben, so daß das Betätigungselement zum Öffnen des Schlosses verdrehbar ist, wie dies in Fig. 5c gezeigt ist.

Das Betätigungselement ist nunmehr um 90° gegenüber der Frontplatte 15 verdreht, so daß das Gehäuse 4 nicht mehr aus dem Aufnahmeraum 14 entnommen werden kann. Die Antenne, das Gehäuse 4 und das Betätigungselement 11 mit den Schlitzen 18 und den hindurchgeführten Armbändern 5, 6 sind einmal gegenüber der Frontplatte 15 um 90° verdreht. Das Schloß ist nun in einer geöffneten Position und, wie Fig. 5d zeigt, kann das Transponderelement 8 aus dem Gehäuse 4 entnommen werden, so daß nunmehr der Schlitz 19 im Gehäuse 4 frei ist. Die Spindtür befindet sich in einem geöffneten Zustand und das Schloß kann nun durch Einsetzen eines Transponderelementes wieder reaktiviert werden. In diesem Falle würde über die Kommunikation über die Antenne 17 die Schließberechtigung erfaßt und gespeichert und das Schloß ließe sich in umgekehrter Reihenfolge verschließen, was wieder der Fig. 5d entsprechen würde, so daß das Gehäuse 4 wieder entnommen werden kann, woraus sich die versperrte, in Fig. 5a gezeigte Position ergibt.

Die beschriebenen Ausführungsbeispiele dienen nur der Erläuterung und sind nicht beschränkend. Insbesondere können die Gestaltung des Zuordnungselementes, die Positionierung, die Verriegelungen und dergleichen beliebig ausgebildet sein.

### Bezugszeichenliste

- 1: Tür
- 2: Schloßbereich
- 3: Trägerelement
- 4: Gehäuse
- 5: Band
- 6: Band
- 7: Hohlraum
- 8: Berechtigungselement
- 9: Sperre
- 10: Ausnehmung
- 11: Betätigungselement
- 12: Schloß
- 13: Welle
- 14: Aufnahmebereich
- 15: Frontabdeckung
- 16: Rand
- 17: Antenne
- 18: Schlitz
- 19: Schlitz

## Patentansprüche

1. Schließsystem umfassend ein an einer Tür (1) oder dergleichen angeordnetes Schloß (12) mit einem Betätigungselement (11) zum Öffnen und Schließen des Schlosses (12) und mit wenigstens einer Sende-/Empfangseinheit (17), sowie wenigstens ein mobiles, für die Kommunikation mit der Sende-/Empfangseinheit (17) des Schlosses (12) ausgelegtes Berechtigungselement (8), wobei ein Trägerelement (3) im Schloßbereich (2) lösbar angeordnet ist, welches bei einem Verschließen des Schlosses (12) mit dem Berechtigungselement (8) verbindbar und vom Schloßbereich (2) entnehmbar ist und bei der ersten kombinierten Verwendung von Berechtigungselement (8) und Schlols (12) das Berechtigungselement (8) mit einer schloßspezifischen Kennung beschrieben wird.

2. Schließsystem nach Anspruch 1, **dadurch gekennzeichnet, daß** das Berechtigungselement (8) einen Transponder umfaßt.

3. Schließsystem nach einem der vorhergehenden Ansprüche, **dadurch gekennzeichnet, daß** das Berechtigungselement (8) Münzform aufweist (Coin).

4. Schließsystem nach einem der vorhergehenden Ansprüche, **dadurch gekennzeichnet, daß** das Schloß (12) die Sende-/Empfangseinheit (17) und eine Stromquelle aufweist.

5. Schließsystem nach einem der vorhergehenden Ansprüche, **dadurch gekennzeichnet, daß** die Stromquelle vor der Betätigung des Schlosses (12) aktivierbar ist.

6. Schließsystem nach einem der vorhergehenden Ansprüche, **dadurch gekennzeichnet, daß** die Stromquelle automatisch nach einer Schloßbetätigung deaktiviert ist.

7. Schließsystem nach einem der vorhergehenden Ansprüche, **dadurch gekennzeichnet, daß** das Trägerelement(3) einen Aufnahmebereich (7) für das Berechtigungselement (8) aufweist.

8. Schließsystem nach Anspruch 7, **dadurch gekennzeichnet, daß** in dem Aufnahmebereich ein Klemmechanismus für die lösbare Verbindung mit dem Berechtigungselement (8) vorgesehen ist.

9. Schließsystem nach einem der vorhergehenden Ansprüche, **dadurch gekennzeichnet, daß** ein Mechanismus für die lösbare Verbindung vom Trägerelement (3) im Schloßbereich (2) vorgesehen ist.

10. Schließsystem nach einem der vorhergehenden Ansprüche, **dadurch gekennzeichnet, daß** das Trägerelement (3) ein Befestigungselement für die unverlierbare Aufbewahrung durch den Nutzer aufweist.

11. Schließsystem nach einem der vorhergehenden Ansprüche, **gekennzeichnet durch** ein Sperrelement, welches nach positiver Prüfung desBerechtigungselementes (8) in eine die Schloßbetätigung freigebende Position bewegt wird.

12. Schließsystem nach einem der vorhergehenden Ansprüche, **dadurch gekennzeichnet, daß** ein Verschließen des Schlosses (12) mit dem Betätigungselement (11) erst nach Prüfung des Berechtigungselements (8) möglich ist.

13. Schließsystem nach einem der vorhergehenden Ansprüche, **dadurch gekennzeichnet, daß** die Entnahme des Trägerelementes (3) erst nach Verschließen des Schlosses (12) mit dem Betätigungselement (11) möglich ist.

14. Schließsystem nach einem der vorhergehenden Ansprüche, **dadurch gekennzeichnet, daß** ein Öffnen des Schlosses (12) nur mit dem identischen Berechtigungselement (8) nach dessen Prüfung möglich ist.

15. Schließsystem nach einem der vorhergehenden Ansprüche, **dadurch gekennzeichnet, daß** das Trägerelement(3) und das Betätigungselement (11) als integrierte Baugruppe ausgeführt sind.

16. Schließsystem nach einem der vorhergehenden Ansprüche, **dadurch gekennzeichnet, daß** neben den Daten für die Berechtigungsprüfung auch zu weiteren Zwecken nutzbare Daten zwischen dem Berechtigungselement (8) und der schloßseitigen Sende-/Empfangseinheit(17) ausgetauscht werden.

17. Schließsystem nach einem der Ansprüche 2 bis 16, **dadurch gekennzeichnet, daß** das Trägerelement seinerseits einen Transponder trägt.

18. Schließsystem nach Anspruch 17, **dadurch gekennzeichnet, daß** das Berechtigungselement im Spindbereich belassen wird und das Trägerelement mitgeführt wird.

19. Schlieβsystem nach Anspruch 18, **dadurch gekennzeichnet, daß** zwischen dem Transponder im Berechtigungselement und dem Transponder im Trägerelement ein Datenabgleich durchgeführt wird.

## Claims

1. A locking system including a lock (12) arranged on a door (1) or the like with an actuating element (11) for opening and closing the lock (12) and with at least one transmitting/receiving unit (17) and at least one mobile authorisation element (8) designed for communication with the transmitting/receiving unit (17) of the lock (12), a carrier element (3) being releaseably disposed in the lock region (2), which, when the lock (12) is locked, may be connected to the authorisation element (12) and may be removed from the lock region (2) and, on the first combined usage of the authorisation element (8) and lock (12), the authorisation element (8) is written with a code specific to the lock.

2. A locking system as claimed in claim 1, **characterised in that** the authorisation element (8) includes a transponder.

3. A locking system as claimed in claim 1 of the preceding claims, **characterised in that** the authorisation element (8) has the shape of a coin.

4. A locking system as claimed in one of the preceding claims, **characterised in that** the lock (12) includes the transmitting/receiving unit (12) and a source of electrical power.

5. A locking system as claimed in one of the preceding claims, **characterised in that** the source of electrical power may be activated before actuation of the lock (12).

6. A locking system as claimed in one of the preceding claims, **characterised in that** the source of electrical power is automatically deactivated after actuation of the lock.

7. A locking system as claimed in one of the preceding claims, **characterised in that** the carrier element (3) has a receiving region (7) for the authorisation element (8).

8. A locking system as claimed in claim 7, **characterised in that** a clamping mechanism for the releasable connection with the authorisation element (8) is provided in the receiving region.

9. A locking system as claimed in one of the preceding claims, **characterised in that** a mechanism for the releasable connection of the carrier element (3) is provided in a lock region (2).

10. A locking system as claimed in one of the preceding claims, **characterised in that** the carrier element (3) has a fastening element for captive storage by the user.

11. A locking system as claimed in one of the preceding claims, **characterised by** a blocking element which, after positive examination of the authorisation element (8) is moved into a position which permits the actuation of the lock.

12. A locking system as claimed in one of the preceding claims, **characterised in that** closing of the lock (12) with the actuating element (11) is only possible after examination of the authorisation element (8).

13. A locking system as claimed in one of the preceding claims, **characterised in that** the removal of the carrier element (3) is only possible after closing the lock (12) with the actuating element (11).

14. A locking system as claimed in one of the preceding claims, **characterised in that** opening of the lock (12) is only possible with the identical authorisation element after inspection thereof.

15. A locking system as claimed in one of the preceding claims, **characterised in that** the carrier element (3) and the actuating element (11) are constructed in the form of an integrated assembly.

16. A locking system as claimed in one of the preceding claims, **characterised in that** in addition to the data for the authorisation checking, data usable for further purposes is also exchanged between the authorisation element (8) and the transmitting-receiving unit (17) on the lock.

17. A locking system as claimed in one of Claims 2 to 16, **characterised in that** the carrier element for its part carries a transponder.

18. A locking system as claimed in Claim 17, **characterised in that** the authorisation element is left in the locker region and the carrier element is carried.

19. A locking system as claimed in Claim 18, **characterised in that** a data reconciliation is effected between the transponder in the authorisation element and the transponder in the carrier element.

## Revendications

1. Système de fermeture comprenant un serrure (12) agencée sur une porte (1) ou un élément analogue et pourvue d'un élément d'actionnement (11) pour l'ouverture et la fermeture de la serrure (12) et d'au moins une unité d'émetteur/récepteur (17) ainsi qu'au moins un élément donnant autorisation (8) mobile qui est conçu pour une communication avec l'unité d'émetteur/récepteur (17) de la serrure (12), système dans lequel, dans la zone de serrure (2), est agencé de manière détachable un élément de support (3) qui, lors d'une fermeture de la serrure (12), peut être relié à l'élément donnant autorisation (8) et être prélevé de la zone de serrure (2) et dans lequel, lors d'une première utilisation combinée de l'élément donnant autorisation (8) et de la serrure (12), l'élément donnant autorisation (8) est décrit par une identification spécifique de la serrure.

2. Système de fermeture suivant la revendication 1, **caractérisé en ce que** l'élément donnant autorisation (8) comprend un transpondeur.

3. Système de fermeture suivant l'une des revendications précédentes, **caractérisé en ce que** l'élément donnant autorisation (8) présente un forme de monnaie (jeton).

4. Système de fermeture suivant l'une des revendications précédentes, **caractérisé en ce que** la serrure (12) comporte l'unité d'émetteur/récepteur (17) et une source de courant.

5. Système de fermeture suivant l'une des revendications précédentes, **caractérisé en ce que** la source de courant est activable avant l'actionnement de la serrure (12).

6. Système de fermeture suivant l'une des revendications précédentes, **caractérisé en ce que** la source de courant est désactivée automatiquement après un actionnement de la serrure.

7. Système de fermeture suivant l'une des revendications précédentes, **caractérisé en ce que** l'élément de support (3) présente une zone de réception (7) pour l'élément donnant autorisation (8).

8. Système de fermeture suivant la revendication 7, **caractérisé en ce que**, dans la zone de réception, un mécanisme de serrage est prévu pour la liaison détachable avec l'élément donnant autorisation (8).

9. Système de fermeture suivant l'une des revendications précédentes, **caractérisé en ce qu'**un mécanisme est prévu dans la zone de serrure (2) pour la liaison détachable de l'élément de support (3).

10. Système de fermeture suivant l'une des revendications précédentes, **caractérisé en ce que** l'élément de support (3) présente un élément de fixation pour une conservation imperdable par l'utilisateur.

11. Système de fermeture suivant l'une des revendications précédentes, **caractérisé par** un élément d'arrêt qui, après une vérification positive de l'élément donnant autorisation (8), est déplacé dans une position libérant l'actionnement de la serrure.

12. Système de fermeture suivant l'une des revendications précédentes, **caractérisé en ce qu'**une fermeture de la serrure (12) par l'élément d'actionnement (11) est possible uniquement après vérification de l'élément donnant autorisation (8).

13. Système de fermeture suivant l'une des revendications précédentes, **caractérisé en ce que** le prélèvement de l'élément de support (3) est possible uniquement après fermeture de la serrure (12) par l'élément d'actionnement (11).

14. Système de fermeture suivant l'une des revendications précédentes, **caractérisé en ce qu'**une ouverture de la serrure (12) n'est possible qu'avec l'élément donnant autorisation (8) identique, après sa vérification.

15. Système de fermeture suivant l'une des revendications précédentes, **caractérisé en ce que** l'élément de support (3) et l'élément d'actionnement (11) sont réalisés sous la forme d'un groupe de construction intégré.

16. Système de fermeture suivant l'une des revendications précédentes, **caractérisé en ce que**, à côté des données prévues pour la vérification d'autorisation, des données utiles dans d'autres buts entre l'élément donnant autorisation (8) et l'unité d'émetteur/récepteur (17) du côté serrure sont échangées.

17. Système de fermeture suivant l'une des revendications 2 à 16, **caractérisé en ce que** l'élément de support porte, à son tour, un transpondeur.

18. Système de fermeture suivant la revendication 17, **caractérisé en ce que** l'élément donnant autorisation est laissé dans une zone d'armoire et l'élément de support est emmené.

19. Système de fermeture suivant la revendication 18, **caractérisé en ce qu'**une égalisation des données est effectuée entre le transpondeur dans l'élément donnant autorisation et le transpondeur dans l'élément de support.
